# EUROPÄISCHE PATENTSCHRIFT

(11) **EP 2 067 414 B1**
(45) Veröffentlichungstag und Bekanntmachung des Hinweises auf die Patenterteilung: **09.02.2011**
(21) Anmeldenummer: 07023456.2
(22) Anmeldetag: 04.12.2007
(51) Int. Cl.: A24C 5/18

(54) **Strangformungseinrichtung einer Maschine der Tabak verarbeitenden Industrie**
Rod forming device in a machine for the tobacco processing industry
Dispositif pour la production d'une tige d'une machine de l'industrie du traitement du tabac

(43) Veröffentlichungstag der Anmeldung: 10.06.2009
(73) Patentinhaber: Hauni Maschinenbau AG, 21033 Hamburg (DE)
(72) Erfinder: Schafforz, Mathias, 21031 Hamburg (DE); Schmidt, Carsten, 22952 Lütjensee (DE)
(74) Vertreter: Grebner, Christian Georg Rudolf

(56) Entgegenhaltungen:
- EP-A- 0 584 731
- EP-A- 1 342 421
- EP-A- 1 532 876
- DD-A5- 287 672
- US-A- 5 950 576
- BAUMANN, DIETER ET AL.: "Fachkentnisse Elektrotechnik, Energieelektronik, Energietechnik" 1992, VERLAG HANDWERK UND TECHNIK , HAMBURG 3682 , XP002480472 * Seite 308 - Seite 309 *
- "Grossenbacher: Neues Öl-Temperiergerät mit max. Vorlauftemperatur bis zu 250°C" 7. November 2006 (2006-11-07), PLASTICKER.DE , INTERNET , XP002480473 Gefunden im Internet: URL:http://plasticker.de/news/shownews.php ?nr=2833> [gefunden am 2008-05-16] * das ganze Dokument *

## Beschreibung

Die Erfindung betrifft eine Strangformungseinrichtung einer Maschine der Tabak verarbeitenden Industrie, insbesondere Strangmaschine, wobei die Strangformungseinrichtung von einem Kühlmedium durchströmt wird oder durchströmbar ist.

Aus DE-A-36 24 098 sowie EP-B-1 293 136 sind Formatgarnituren für eine Strangmaschine der Tabak verarbeitenden Industrie bekannt. Diese Formatgarnituren, die im Rahmen der vorliegenden Erfindung auch als Strangformungseinrichtungen bezeichnet werden, werden zum Herstellen eines fortlaufenden umhüllten und im Querschnitt im Wesentlichen kreisförmigen Stranges, insbesondere Tabakstranges, eingesetzt, wobei eine Formatgarnitur im Allgemeinen Seitenführungsflächen umfasst, die über eine gekrümmte Strangführungsfläche miteinander verbunden sind, und wobei die Strangführungsflächen in einem Schnitt senkrecht zur Strangförderrichtung eine Kontur bilden.

Unter einem umhüllten Strang der Tabak verarbeitenden Industrie wird im Sinne der Erfindung insbesondere ein endloser Filterstrang oder ein aus Tabak bzw. aus rauchbaren Tabakersatzstoffen gebildeter Tabakstrang verstanden, der mit einem Umhüllungsstreifen aus Papier, Folie oder dergleichen versehen ist oder wird.

Das Format bzw. die Formatgarnitur weist bei einer Zigarettenstrangmaschine vom Typ "PROTOS" der Patentanmelderin ein Formatunterteil und ein Formatoberteil auf, wobei das Formatunterteil mit einer Führungsfläche für das Formatband und den Zigarettenpapierstreifen versehen ist. Die Führungsfläche umfasst zwei Seitenführungsflächen, die über eine gekrümmte Strangführungsfläche miteinander verbunden sind. Im Rahmen dieser Erfindung bedeutet Formatgarnitur insbesondere auch Format sowie Strangformungseinrichtung.

Darüber hinaus ist in EP-A-1 342 421, entsprechend dem Oberbegriff des Anspruchs 1, eine Maschine der Tabak verarbeitenden Industrie zur Herstellung von stabförmigen Artikeln im Strangverfahren offenbart, wobei die Maschine eine kühlbare Formatgarnitur aufweist.

Außerdem offenbart EP-A-1 532 876 eine Formateinrichtung einer Zigarettenstrangmaschine, wobei ein oder mehrere Kühlelemente zum Kühlen einer Führungswand zum Führen eines Strangs der Tabak verarbeitenden Industrie vorgesehen sind. Hierbei sind die Kühlelemente zum indirekten Kühlen mit der Führungswand ausgebildet.

Ausgehend von diesem Stand der Technik besteht die Aufgabe der vorliegenden Erfindung darin, die Kühlung einer Strangformungseinrichtung einer Maschine der Tabak verarbeitenden Industrie auf möglichst einfache und effektive Weise zu gewährleisten.

Diese Aufgabe wird gelöst durch eine Strangformungseinrichtung einer Maschine der Tabak verarbeitenden Industrie, insbesondere Strangmaschine, gemäss Anspruch 1.

Die Erfindung beruht auf dem Gedanken, dass ein Kühlmedium zur Strangformungseinrichtung über ausschließlich eine einzige Zuführleitung, d.h. Gesamtkühlstromleitung, der Strangformungseinrichtung zugeführt wird, wobei in der Gesamtkühlstromleitung ein entsprechendes, einziges (Regel-) Ventil vorgesehen ist, um den Gesamtvolumenstrom des Kühlmediums in der gemeinsamen Kühlstromleitung zu regeln.

Darüber hinaus ergibt sich eine einfache Regelung dadurch, dass ausschließlich an einer Stelle der Strangformungseinrichtung mit ausschließlich einem Temperatursensor die Ist-Temperatur in der Strangformungseinrichtung gemessen wird. Ein entsprechender Temperaturaufnehmer bzw. Temperatursensor misst hierbei die Temperatur in einem begrenzten Bereich der Strangformungseinrichtung, wobei das entsprechende Messsignal bzw. der Istwert anschließend in einer entsprechenden Vergleichseinrichtung, z.B. der Maschinensteuerung, weiterverarbeitet wird. Hierbei wird der Temperatur-Istwert mit einem vorgegebenen Temperatur-Sollwert verglichen, um anschließend ein entsprechendes Ventil, insbesondere Proportional-Ventil, in der Gesamtkühlstromleitung, über die das Kühlmedium der Strangformungseinrichtung zugeführt wird, zu regeln. Hierbei wird der Gesamtvolumenstrom des Kühlmediums mittels ausschließlich eines (Proportional-)Ventils entsprechend geregelt, wobei der Gesamtvolumenstrom in der Gesamtkühlstromleitung anschließend für einzelne Kohlbereiche der Strangformungseinrichtung in vorbestimmten Verhältnissen bzw. in vorbestimmten Volumenstromverhältnissen der Bereiche oder Einheiten der Formatgarnitur aufgeteilt wird. Hierbei sind die Volumenstromverhältnisse des Kühlmediums in den einzelnen Kohlbereichen der Strangformungseinrichtung bzw. der Formatgarnitur fest, d.h. unverändert nach einer entsprechenden Bestimmung, vorgegeben, wobei im Betrieb einer Strangmaschine die Verhältnisse der Volumenströme in den einzelnen Kühlbereichen der Strangformungseinrichtung nicht manuell oder anderweitig verändert werden können.

Ein weiterer zentraler Gedanke der Erfindung beruht darin, dass ausschließlich an einer Stelle mit einem Temperaturaufnehmer bzw. -sensor die Temperatur gemessen wird. Insgesamt wird durch die erfindungsgemäße Lehre eine konstante Temperatur während des Betriebs, d.h. während der Herstellung eines Strangs der Tabak verarbeitenden Industrie, z.B. Tabakstrang, in der Strangformungseinrichtung eingestellt bzw. (ein-)geregelt, wodurch eine vereinfachte Kühlung des herzustellenden bzw. hergestellten Tabakstrangs während seiner Förderung durch die Strangformungseinrichtung eingestellt wird.

Insbesondere weist die Strangformungseinrichtung ein Oberformat und ein Unterformat auf.

Darüber hinaus zeichnet sich das Oberformat dadurch aus, dass das Oberformat in mehrere Kammern unterteilt ist, wobei mehrere, insbesondere jede, Kammern des Oberformats vom Kühlmedium durchströmt werden oder sind, wobei die Zuführleitungen der Kammern des Oberformats an die Gesamtkühlstromleitung parallel geschaltet angeschlossen sind.

Entsprechend wird auch das Unterformat dadurch weitergebildet, dass das Unterformat in mehrere Kammern unterteilt ist, wobei mehrere, insbesondere jede, Kammern des Unterformats vom Kühlmedium durchströmt werden oder sind, wobei die Zuführleitungen der Kammern des Unterformats an die Gesamtkühlstromteitung parallel geschaltet angeschlossen sind.

Besonders vorteilhaft ist es, wenn an mehrere Kammern des Oberformats und/oder an mehrere Kammern des Unterformats jeweils Rücklaufleitungen für das Kühlmedium angeschlossen sind. Hierbei sind die Rücklaufleitungen nach Austritt aus den gekühlten Bereichen oder Einheiten des Oberformats und des Unterformats in eine gemeinsame Rücklaufleitung einmündend ausgebildet, wobei die austretenden Rücklaufleitungen aus dem Oberformat und dem Unterformat parallel geschaltet sind.

Darüber hinaus ist gemäß einer vorteilhaften Weiterbildung vorgesehen, dass die Rücklaufleitungen der Kammern des Oberformats und/oder die Rücklaufleitungen der Kammern des Unterformats in einer gemeinsamen Rücklaufleitung, insbesondere in einer Gesamtkühlstromrücklaufleitung, münden.

Erfindungsgemäss ist das Ventil in der Gesamtkühlstromleitung, über die das Kühlmedium der Strangformungseinrichtung zugeführt wird, als Proportional-Ventil ausgebildet. Hierbei wird auf einfache Weise mittels (ausschließlich) eines Proportional-Ventils der Durchfluss des Kühlmediums in der Gesamtühlstromzuleitung für die Strangformungseinheit bzw. -einrichtung geregelt.

Insbesondere ist es weiterhin von Vorteil, wenn der Temperatursensor eingangsseitig des Unterformats, bezogen auf die Förderrichtung eines in der Strangformungseinrichtung zu formenden Strangs, insbesondere Tabakstrangs, angeordnet ist. Hierdurch wird an einer für die Herstellung des Tabakstrangs wichtigen Stelle die entsprechende Temperatur gemessen, um anschließend den Zufluss des Kühlmediums zur Strangformungseinrichtung zu regeln bzw. einzustellen.

Außerdem zeichnet sich eine Ausführungsform der Strangformungseinrichtung dadurch aus, dass die Rücklaufleitungen der Kammern des Oberformats und/oder die Rücklaufleitungen der Kammern des Unterformats örtlich, vorzugsweise an einer Stelle der Rücklaufleitungen, jeweils verengt sind, wodurch die Verweildauer des Kühlmediums in den einzelnen Bereichen bzw. Abschnitten der Strangformungseinrichtung erhöht wird. Insgesamt wird dadurch eine effektivere und bessere Kühlung der Bereiche der Strangformungseinrichtung bzw. des Oberformats und des Unterformats erreicht.

Darüber hinaus wird die Aufgabe gelöst durch die Verwendung einer erfindungsgemäß voranstehend beschriebenen Strangformungseinrichtung der Tabak verarbeitenden Industrie in einer Maschine der Tabak verarbeitenden Industrie, insbesondere Strangmaschine.

Eine weitere Lösung der Aufgabe erfolgt durch ein Verfahren zum Herstellen eines Strangs der Tabak verarbeitenden Industrie, insbesondere in einer Strangmaschine der Tabak verarbeitenden Industrie, unter Verwendung einer voranstehend beschriebenen Strangformungseinrichtung. Zur Vermeidung von Wiederholungen wird auf die vorangehenden Ausführungen ausdrücklich verwiesen.

Die Erfindung wird nachfolgend anhand eines Ausführungsbeispiels unter Bezugnahme auf die Zeichnungen exemplarisch beschrieben, wobei bezüglich aller im Text nicht näher erläuterten erfindungsgemäßen Einzelheiten ausdrücklich auf die Zeichnungen verwiesen wird. Es zeigen:
- Fig. 1: eine Zigarettenstrangmaschine vom, Typ "PROTOS" der Patentanmelderin und
- Fig. 2: schematisch ein Ausführungsbeispiel einer erfindungs- gemäß zu kühlenden Strangformungseinrichtung bzw. Formatgarnitur.

In den folgenden Figuren sind jeweils gleiche oder gleichartige Elemente bzw. entsprechende Teile mit denselben Bezugsziffern versehen, so dass von einer entsprechenden erneuten Vorstellung abgesehen wird.

Bei der in Fig. 1 schematisch dargestellten Zigarettenstrangmaschine PROTOS der Patentanmelderin wird von einer Schleuse 1 ein Vorverteiler 2 portionsweise mit Tabak beschickt. Eine Entnahmewalze 3 des Vorverteilers 2 ergänzt gesteuert einen Vorratsbehälter 4 mit Tabak, aus dem ein Steilförderer 5 Tabak entnimmt und einen Stauschacht 6 gesteuert beschickt.

Aus dem Stauschacht 6 entnimmt eine Stiftwalze 7 einen gleichförmigen Tabakstrom, der von einer Ausschlagwalze 8 aus den Stiften der Stiftwalze 7 herausgeschlagen und auf ein mit konstanter Geschwindigkeit umlaufendes Streutuch 9 geschleudert wird. Ein auf dem Streutuch 9 gebildetes Tabakvlies wird in eine Sichteinrichtung 11 geschleudert, die im Wesentlichen aus einem Luftvorhang besteht, den größere bzw. schwerere Tabakteile passieren, während alle anderen Tabakteilchen von der Luft in einen von einer Stiftwalze 12 und einer Wand 13 gebildeten Trichter 14 gelenkt werden.

Von der Stiftwalze 12 wird der Tabak in einen Tabakkanal 16 gegen einen Strangförderer 17 geschleudert, an dem der Tabak mittels in eine Unterdruckkammer 18 gesaugter Luft gehalten und ein Tabakstrang aufgeschauert wird.

Ein Egalisator 19 entfernt überschüssigen Tabak vom Tabakstrang, der dann auf einen im Gleichlauf geführten Zigarettenpapierstreifen 21 gelegt wird. Der Zigarettenpapierstreifen 21 wird von einer Bobine 22 abgezogen, durch ein Druckwerk 23 geführt und auf ein angetriebenes Formatband 24 gelegt. Das Formatband 24 transportiert den Tabakstrang und den Zigarettenpapierstreifen 21 durch ein Format 26, in dem der Zigarettenpapierstreifen 21 um den längsaxial geförderten Tabakstrang gefaltet wird, sodass noch eine Kante absteht, die von einem nicht dargestellten Leimapparat in bekannter Weise beleimt wird. Darauf wird die Klebnaht geschlossen und von einer Tandemnahtplätte 27 getrocknet.

Ein so als Materialstrang gebildeter, umhüllter Tabakstrang 28 durchläuft ein Strangdichtemessgerät 29, das den Egalisator 19 steuert, und wird von einem Messerapparat 31 in doppelt lange Zigaretten 32 geschnitten. Die doppelt langen Zigaretten 32 werden von einer gesteuerte Arme 33 aufweisenden Übergabevorrichtung 34 einer Übernahmetrommel 36 einer Filteransetzmaschine 37 übergeben, auf deren Schneidtrommel 38 sie mit einem Kreismesser in Einzelzigaretten aufgeteilt werden.

Förderbänder 39, 41 fördern überschüssigen Tabak in einen unterhalb von dem Vorratsbehälter 4 angeordneten Behälter 42, aus dem der rückgeführte Tabak vom Steilförderer 5 wieder entnommen wird.

Fig. 2 zeigt schematisch ein Ausführungsbeispiel des Formats 26, das auch als Strangformungseinrichtung bezeichnet wird, wobei das Format 26 aus einem Oberformat 50 und einem Unterformat 60 gebildet wird. Ein zu umhüllender Tabakstrang wird zwischen dem Oberformat 50 und dem Unterformat 60 von links nach rechts gemäß der in Fig. 2 schematisch eingezeichneten Transportrichtung F des zu umhüllenden längsaxial geförderten Tabakstrangs gefördert. Das Oberformat 50 besteht aus einem (Einlauf-)Finger 51, einer Deckleiste 52 und einer Klebkammer 53. Das Unterformat 60 wird aus den selbstständigen Einheiten Einlaufkammer 61, einem ersten Unterformat 62, einem zweiten Unterformat 63 und einer Auslaufkammer 64 gebildet.

Ober eine (einzige) gemeinsame Zulaufleitung 71 wird ein Kühlmedium zu den (Unter-)Einheiten des Oberformats 50 und des Unterformats 60 gefördert. Mittels des zugeförderten Kühlmedium, das beispielsweise aus einer Maschinenkühlung zum Oberformat 50 und dem Unterformat 60 gefördert wird, wird ein konstant bleibendes, vorbestimmtes Temperaturprofil über den gesamten Förderbereich des Oberformats 50 und des Unterformats 60 eingestellt. Hierbei wird über die Zulaufleitung 71 der gesamte Volumenstrom des Kühlmedium zum Oberformat 50 und zum Unterformat 60 gefördert.

In der Zulaufleitung 71 ist ein Proportional-Ventil 72 angeordnet, mittels dem der gesamte Volumenstrom des Kühlmediums für das Format 26 geregelt wird. Um das Proportional-Ventil 72 entsprechend einzustellen, wird ein Regelkreis ausgebildet, der aus einem Temperaturaufnehmer 73 und einer Regeleinheit 74 besteht.

Der Temperaturaufnehmer 73 ist als einziger Temperaturaufnehmer des Formats 26 an der Einlaufkammer 61 angeordnet, so dass mittels des (einzigen) Temperaturaufnehmers 73 die Temperatur im Bereich der Einlaufkammer 61 erfasst wird. Hierbei wird die gemessene Temperatur an der Einlaufkammer 61 als Istwert an die Regeleinheit 74 übermittelt, so dass in der Regeleinheit 74 ein Vergleich zwischen dem gemessenen Istwert der Temperatur an der Einlaufkammer 61 mit einem vorgegebenen, vorbestimmten bzw. vorbestimmbaren Sollwert der Temperatur an der Einlaufkammer verglichen wird. Anhand des istwert-Sollwert-Vergleichs der Temperatur wird das Proportional-Ventil 72 von der Regeleinheit in eine entsprechende Durchlassstellung oder Sperrstellung gebracht. Insbesondere ist die Regeleinheit 74 Teil der zentralen Maschinensteuerung.

Befindet sich das Proportional-Ventil 72 in Durchlassstellung, so wird das Kühlmedium in der gemeinsamen Zulaufleitung 71 weiter zu den (Unter-)einheiten des Oberformats 50 und des Unterformats 60 gefördert. Hierbei ist die Zulaufleitung 71 jeweils mit den Einzelzulaufleitungen 75 der Einheiten des Oberformats 50 und des Unterformats 60 über die Einzelzulaufleitungen 75 für den Finger 51, die die Deckleiste 52 und die Klebkammer 53 verbunden.

Die Zulaufleitungen 75 für die Baueinheiten des Oberformats 50 sowie die Zuführleitungen 75 für die Baueinheiten des Unterformats sind parallel zueinander geschaltet. Hierbei wird das Kühlmedium, das über die gemeinsame Zuführleitung 71 zum Oberformat 50 und zum Unterformat 60 transportiert wird, in mehrere Zuführleitungen 75 aufgeteilt, so dass die Baueinheiten des Oberformats 50 (Finger 51, Deckleiste 52, Klebkammer 53) und des Unterformats 60 (Einlaufkammer 61, erstes Unterformat 62, zweites Unterformat 63, Auslaufkammer 64) jeweils separat voneinander vom Kühlmedium durchströmt werden, um eine individuelle Kühlung der entsprechenden Baueinheit zu erreichen.

Nach Durchtritt des Kühlmediums durch die Einheiten des Oberformats 50 und des Unterformats 60 wird das Kühlmediums Ober entsprechende Ablaufleitungen 76 aus den Einheiten des Oberformats 50 und des Unterformats 60 zu einer gemeinsamen Rücklaufleitung 77 gefördert.

Insbesondere sind die Rücklaufleitungen 76 derart dimensioniert, dass die Durchflussrate (d.h. das Durchflussvolumen pro Zeiteinheit) des austretenden Kühlmediums kleiner ist als das Durchflussvolumen bzw. die Durchflussrate des über die Zulaufleitungen eintretenden Kühlmediums in die Einheiten des Oberformats 50 und des Unterformats 60. Dadurch wird eine vorbestimmte, fest eingestellte Verweildauer des Kühlmediums im Oberformat 50 und im Unterformat 60 erreicht bzw. ausgebildet.

Erfindungsgemäß wird Ober den Temperaturaufnehmer 73 die Temperatur an einer Stelle, im vorliegenden Ausführungsbeispiel an der Einlaufkammer 61 gemessen, wobei das Messsignal in der Regeleinheit 74 verarbeitet wird. Entsprechend der gewünschten Temperatur im Format 26 wird der Gesamtvolumenstrom des Kühlmediums mittels ausschließlich eines Proportional-Ventils in der gemeinsamen Zuführleitung 71 geregelt. Anschließend erfolgt die Aufteilung des Gesamtvolumenstroms des Kühlmediums für die einzelnen Kühlbereiche des Oberformats 50 und des Unterformats 60, wobei die Aufteilung, d.h. das Verhältnis der Volumenströme in den Einheiten des Oberformats 50 und den Einheiten des Unterformats 60 in einem vorbestimmten festen, d.h. nicht veränderbaren Verhältnis zueinander, aufgeteilt werden. Dabei sind die Verhältnisse der einzelnen. Volumenströme im Oberformat 50 und im Unterformat 60 derart vorbestimmt, dass ein vorbestimmtes bzw. gewünschtes Temperaturprofil Ober das gesamte Format 26 ausgebildet wird.

### Bezugszeichenliste

- 1: Schleuse
- 2: Vorverteiler
- 3: Entnahmewalze
- 4: Vorratsbehälter
- 5: Steilförderer
- 6: Stauschacht
- 7: Stiftwalze
- 8: Ausschlagwalze
- 9: Streutuch
- 11: Sichteinrichtung
- 13: Band
- 14: Trichter
- 16: Tabakkanal
- 17: Strangförderer
- 18: Unterdruckkammer
- 19: Egalisator 21 Zigarettenpapierstreifen
- 22: Bobine
- 23: Druckwerk
- 24: Formatband
- 26: Format
- 27: Tandemnahtplätte
- 28: umhüllter Tabakstrang
- 29: Strangdichtemessgerät
- 31: Messerapparat
- 32: doppelt lange Zigaretten
- 33: Arme
- 34: Übergabevorrichtung
- 36: Übernahmetrommel
- 37: Filteransetzmaschine
- 38: Schneidtrommel
- 39: Förderband
- 41: Förderband
- 42: Behälter
- 50: Oberformat
- 51: Finger
- 52: Deckleiste
- 53: Klebkammer
- 60: Unterformat
- 61: Einlaufkammer
- 62: erstes Unterformat
- 63: zweites Unterformat
- 64: Auslaufkammer
- 71: Zuführleitung
- 72: Proportional-Ventil
- 73: Temperaturaufnehmer
- 74: Regeleinheit
- 75: Einzelzulaufleitung
- 76: Einzelauslaufleitung
- 77: Rücklaufleitung
- F: Förderrichtung

## Patentansprüche

1. Strangformungseinrichtung (26) einer Maschine der Tabak verarbeitenden Industrie, insbesondere Strangmaschine, wobei die Strangformungseinrichtung von einem Kühlmedium durchströmt wird oder durchströmbar ist und wobei der gesamte Volumenstrom des Kühlmediums durch eine Gesamtkühlstromleitung (71) der Strangformungseinrichtung (26) zugeführt wird, **dadurch gekennzeichnet, dass** an einer Stelle (61) der Strangformungseinrichtung (26) ein Temperatursensor (73) vorgesehen ist, womit die Temperatur der Strangformungseinrichtung (26) als Istwert gemessen wird, dass eine Vergleichseinrichtung (74) vorgesehen ist, so dass der Istwert mittels der Vergleichseinrichtung (74) mit einem vorbestimmten Sollwert verglichen wird, und wobei ein einziges Proportional-Ventil (72) in der Gesamtkühlstromleitung (71) des Kühlmediums zur Strangformungseinrichtung (26) anhand des Ist-Sollwert-Vergleichs geregelt wird, so dass die Regelung des gesamten Volumenstroms des Kühlmediums in der Gesamtkühlstromleitung (71) durchgeführt wird.

2. Strangformungseinrichtung (26) nach Anspruch 1, **dadurch gekennzeichnet, dass** die Strangformungseinrichtung (26) ein Oberformat (50) und ein Unterformat (60) aufweist.

3. Strangformungseinrichtung (26) nach Anspruch 2, **dadurch gekennzeichnet, dass** das Oberformat (50) in mehrere Kammern (51, 52, 53) unterteilt ist, wobei mehrere, insbesondere jede, Kammern (51, 52, 53) des Oberformats (50) vom Kühlmedium durchströmt werden oder sind, wobei die Zuführleitungen (75) der Kammern (51, 52, 53) des Oberformats (60) an die Gesamtkühlstromleitung (71) parallel geschaltet angeschlossen sind.

4. Strangformungseinrichtung (26) nach Anspruch 2 oder 3, **dadurch gekennzeichnet, dass** das Unterformat (60) in mehrere Kammern (61, 62, 63, 64) unterteilt ist, wobei mehrere, insbesondere jede, Kammern (61, 62, 63, 64) des Unterformats (60) vom Kühlmedium durchströmt werden oder sind, wobei die Zuführleitungen (75) der Kammern (61, 62, 63, 64) des Unterformats (60) an die Gesamtkühlstromleitung (71) parallel geschaltet angeschlossen sind.

5. Strangformungseinrichtung (26) nach Anspruch 3 oder 4, **dadurch gekennzeichnet, dass** an mehrere Kammern (51, 52, 53) des Oberformats (50) und/oder an mehrere Kammern (61 bis 64) des Unterformats (60) jeweils Rücklaufleitungen (76) für das Kühlmedium angeschlossen sind.

6. Strangformungseinrichtung (26) nach Anspruch 5, **dadurch gekennzeichnet, dass** die Rücklaufleitungen (76) der Kammern (51, 52, 53) des Oberformats (50) und/oder die Rücklaufleitungen (76) der Kammern (61 bis 64) des Unterformats (60) in einer gemeinsamen Rücklaufleitung (77), insbesondere in einer Gesamtkühlstromrücklaufteitung (77), münden.

7. Strangformungseinrichtung (26) nach einem der Ansprüche 2 bis 6, **dadurch gekennzeichnet, dass** der Temperatursensor (73) eingangsseitig des Unterformats (60), bezogen auf die Förderrichtung (F) eines in der Strangformungseinrichtung zu formenden Strangs, insbesondere Tabakstrangs, angeordnet ist.

8. Strangformungseinrichtung (26) nach einem der Ansprüche 1 bis 7, **dadurch gekennzeichnet, dass** die Rücklaufleitungen (76) der Kammern (51, 52, 53) des Oberformats (50) und/oder die Rücklaufleitungen (76) der Kammern (61 bis 64) des Unterformats (60) örtlich, vorzugsweise an einer Stelle der Rücklaufleitungen (76), verengt sind.

9. Verwendung einer Strangformungseinrichtung (26) nach einem der Ansprüche 1 bis 8 in einer Maschine der Tabak verarbeitenden Industrie, insbesondere Strangmaschine.

10. Verfahren zum Herstellen eines Strangs der Tabak verarbeitenden Industrie unter Verwendung einer Strangformungseinrichtung (26) nach einem der Ansprüche 1 bis 8.

## Claims

1. Strand-forming device (26) of a machine in the tobacco-processing industry, in particular strand machine, wherein a cooling medium flows through or can flow through the strand-forming device and wherein the total volume flow of the cooling medium is fed through a total coolant flow line (71) of the strand-forming device (26), **characterised in that** a temperature sensor (73), with which the temperature of the strand-forming device (26) is measured as the actual value, is provided at a point (61) of the strand-forming device (26), that a reference device (74) is provided so that the actual value is compared with a predetermined target value by means of the reference device (74), and wherein a single proportional valve (72) in the total coolant flow line (71) of the cooling medium to the strand-forming device (26) is controlled by means of the actualtarget comparison, so that control of the total volume flow of the cooling medium is carried out in the total coolant flow line (71).

2. Strand-forming device (26) according to claim 1, **characterised in that** the strand-forming device (26) has an upper format (50) and a lower format (60).

3. Strand-forming device (26) according to claim 2, **characterised in that** the upper format (50) is sub-divided into several chambers (51, 52, 53), wherein cooling medium flows through several, in particular each, chambers (51, 52, 53) of the upper format (50), wherein the feed lines (75) of the chambers (51, 52, 53) of the upper format (60) are connected in parallel to the total coolant flow line (71).

4. Strand-forming device (26) according to claim 2 or 3, **characterised in that** the lower format (60) is sub-divided into several chambers (61, 62, 63, 64), wherein cooling medium flows through several, in particular each, chambers (61, 62, 63, 64) of the lower format (60), wherein the feed lines (75) of the chambers (61, 62, 63, 64) of the lower format (60) are connected in parallel to the total coolant flow line (71).

5. Strand-forming device (26) according to claim 3 or 4, **characterised in that** in each case return lines (76) for the cooling medium are connected to several chambers (51, 52, 53) of the upper format (50) and/or to several chambers (61 to 64) of the lower format (60).

6. Strand-forming device (26) according to claim 5, **characterised in that** the return lines (76) of the chambers (51, 52, 53) of the upper format (50) and/or the return lines (76) of the chambers (61 to 64) of the lower format (60) pass in a common return line (77), in particular in a total coolant flow return line (77).

7. Strand-forming device (26) according to one of claims 2 to 6, **characterised in that** the temperature sensor (73) is arranged on the input side of the lower format (60), based on the conveying direction (F) of a strand, in particular tobacco strand, to be formed in the strand-forming device.

8. Strand-forming device (26) according to one of claims 1 to 7, **characterised in that** the return lines (76) of the chambers (51, 52, 53) of the upper format (50) and/or the return lines (76) of the chambers (61 to 64) of the lower format (60) are narrowed locally, preferably at a point on the return line (76).

9. Use of a strand-forming device (26) according to one of claims 1 to 8 in a machine in the tobacco-processing industry, in particular strand machine.

10. Method for the preparation of a strand in the tobacco-processing industry using a strand-forming device (26) according to one of claims 1 to 8.

## Revendications

1. Dispositif de formation de boudins (26) d'une machine de l'industrie de transformation du tabac, en particulier une confectionneuse de boudins, dans lequel le dispositif de formation de boudins est traversé ou apte à être traversé par un milieu de refroidissement et dans lequel le débit volumique total du milieu de refroidissement est acheminé au dispositif de formation de boudins (26) par un circuit général de milieu de refroidissement (71), **caractérisé en ce qu'**est prévu, à un emplacement (61) du dispositif de formation de boudins (26), un capteur de température (73) au moyen duquel la température du dispositif de formation de boudins (26) est mesurée en tant que valeur réelle, **en ce qu'**est prévu un dispositif comparateur (74) de façon que la valeur réelle soit comparée, au moyen du dispositif comparateur (74), à une valeur de consigne prédéterminée, et dans lequel une vanne proportionnelle (72) unique dans le circuit général de milieu de refroidissement (71) du milieu de refroidissement vers le dispositif de formation de boudins (26) est régulée à l'aide de la comparaison valeur réelle-valeur de consigne de façon que la régulation du débit volumique total du milieu de refroidissement s'opère dans le circuit général de milieu de refroidissement (71).

2. Dispositif de formation de boudins (26) selon la revendication 1, **caractérisé en ce que** le dispositif de formation de boudins (26) présente un format supérieur (50) et un format inférieur (60).

3. Dispositif de formation de boudins (26) selon la revendication 2, **caractérisé en ce que** le format supérieur (50) est divisé en plusieurs chambres (51, 52, 53), plusieurs chambres (51, 52, 53), en particulier chaque chambre, du format supérieur (50) étant traversées par le milieu de refroidissement, les conduits d'alimentation (75) des chambres (51, 52, 53) du format supérieur (50) étant montés en parallèle et reliés au circuit général de milieu de refroidissement (71).

4. Dispositif de formation de boudins (26) selon la revendication 2 ou 3, **caractérisé en ce que** le format inférieur (60) est divisé en plusieurs chambres (61, 62, 63, 64), plusieurs chambres (61, 62, 63, 64), en particulier chaque chambre, du format inférieur (60) étant traversées par le milieu de refroidissement, les conduits d'alimentation (75) des chambres (61, 62, 63, 64) du format inférieur (60) étant montés en parallèle et reliés au circuit général de milieu de refroidissement (71).

5. Dispositif de formation de boudins (26) selon la revendication 3 ou 4, **caractérisé en ce que** des conduits de retour (76) du milieu de refroidissement sont raccordés respectivement à plusieurs chambres (51, 52, 53) du format supérieur (50) et/ou à plusieurs chambres (61 à 64) du format inférieur (60).

6. Dispositif de formation de boudins (26) selon la revendication 5, **caractérisé en ce que** les conduits de retour (76) des chambres (51, 52, 53) du format supérieur (50) et/ou les conduits de retour (76) des chambres (61 à 64) du format inférieur (60) débouchent dans un conduit de retour (77) commun, en particulier dans un circuit général de retour de milieu de refroidissement (77).

7. Dispositif de formation de boudins (26) selon l'une des revendications 2 à 6, **caractérisé en ce que** le capteur de température (73) est disposé côté entrée du format inférieur (60) par rapport à la direction de transport (F) d'un boudin, en particulier d'un boudin de tabac, devant être formé dans le dispositif de formation de boudins.

8. Dispositif de formation de boudins (26) selon l'une des revendications 1 à 7, **caractérisé en ce que** les conduits de retour (76) des chambres (51, 52, 53) du format supérieur (50) et/ou les conduits de retour (76) des chambres (61 à 64) du format inférieur (60) sont rétrécis localement, de préférence en un point des conduits de retour (76).

9. Utilisation d'un dispositif de formation de boudins (26) selon l'une des revendications 1 à 8 dans une machine de l'industrie de transformation du tabac, en particulier une confectionneuse de boudins.

10. Procédé de fabrication d'un boudin de l'industrie de transformation du tabac en utilisant un dispositif de formation de boudins (26) selon l'une des revendications 1 à 8.
